# EUROPÄISCHE PATENTANMELDUNG

(11) **EP 2 263 816 A1**
(43) Veröffentlichungstag der Anmeldung: **22.12.2010**
(21) Anmeldenummer: 09405092.9
(22) Anmeldetag: 03.06.2009
(51) Int. Cl.: B22D 11/00, B22D 11/04, B22D 11/12, B22D 11/128

(54) **Verfahren und Einrichtung zum Führen und Richten des Strangs in einer Stranggiessanlage für grossformatige Rundprofile**

(71) Anmelder: CONCAST AG, 8027 Zürich (CH)
(72) Erfinder: Meier, Thomas, 8200 Schaffhausen (CH); Von Eynatten, Klaus, 8003 Zürich (CH)
(74) Vertreter: Luchs, Willi

(57) **Zusammenfassung**

Die Erfindung betrifft ein Verfahren und eine Einrichtung zum Führen und Richten des Strangs (5) in einer Stranggiessanlage für grossformatige Rundprofile aus Stahl oder einem ähnlichen Werkstoff. Um Rissbildungen beim Richten des Stranges zu vermeiden, wird der Strangmantel (15) innerhalb der Richtstrecke ober- und unterseitig aufgeheizt. Zu diesem Zweck sind im auslaufseitigen Abschnitt der Richtstrecke Porenbrenner (10, 17) angeordnet, deren heissen Abgase den Strangmantel (15) vollumfänglich umströmen.

## Beschreibung

Die Erfindung betrifft ein Verfahren und eine Einrichtung zum Führen und Richten des Strangs in einer Stranggiessanlage für grossformatige Rundprofile aus Stahl oder ähnlichen Werkstoffen.

Rundprofile sind Erzeugnisse mit annährend rundem oder ovalem Querschnitt, die eine durchgehend gekrümmte Mantelfläche aufweisen und somit, anders als Profile mit polygonalem Querschnitt, kantenfrei sind. Daraus ergeben sich für sie andere Voraussetzungen als bei Profilen mit polygonalem Strangquerschnitt. Bei letzteren ist es hauptsächlich problematisch, dass sich der Giessstrang beim Erstarrungsprozess schneller an den Kanten als an den Breitseiten abkühlt, was die Gefahr von Rissbildungen in den Kantenbereichen mit sich bringt. Diese Gefahr besteht weitgehend unabhängig von der Formatgrösse des Profils, und sie besteht aber insbesondere beim Übergang vom Radius zur Streckung des Stranges. Um die Rissbildung zu vermeiden, ist es erforderlich, die Kantenbereiche des Profils durch gezieltes Zuführen von Wärmeenergie entlang der gesamten Führungsstrecke zu erwärmen. Ein solches Verfahren ist in der WO 2007/131584 A1 offenbart.

Bei kantenlosen Profilen ist diese Problematik nicht gegeben, weil ihre Masse umfänglich gleichmässig verteilt ist und keine Kanten vorhanden sind, die von zwei Seiten gekühlt werden. In dieser Hinsicht ist das Stranggiessen runder oder ovaler Profile prinzipiell unproblematisch. Bei grossformatigen Rundprofilen ergibt sich jedoch in der Strangführung das Problem, das bei ihnen die Abkühlung und Verfestigung der Schmelze am Aussenmantel des Strangs im Verhältnis zum Strangkern schneller erfolgt. Der Strang muss nämlich einerseits sehr stark abgekühlt werden, damit sich auch der Strangkern ausreichend abkühlt und verfestigt. Dadurch wird aber umso stärker die äussere Mantelsicht des Stranges abgekühlt.

Der aus der Kokille austretende Strang wird über eine oder mehrere Richtpunkte von der senkrechten Richtung am Kokillenausgang in die horizontale Richtung umgebogen. Um den Platzbedarf und die Anlagenkosten klein zu halten, wird ein möglichst kleiner Biegeradius angestrebt. Das führt beim Richtvorgang zu hohen Druckspannungen auf der Unterseite bzw. zu entsprechenden Zugspannungen auf der Oberseite des Giessstrangs. Insbesondere bei grossformatigen Profilen besteht wegen der geschilderten Temperaturverhältnisse innerhalb des Strangquerschnittes die Gefahr, dass die Zugspannungen Risse auf der Oberseite des Strangmantels verursachen, obwohl diese Bereiche an sich der gleichen gleichmässigen Kühlung wie der restliche Strangmantel ausgesetzt sind. Bei sehr grossen Rundprofilen sind zudem die Giessgeschwindigkeiten sehr klein. Dadurch wird die Gefahr von Rissbildungen erhöht, weil die Oberflächentemperatur des Strangs infolge des langsamen Giessens tiefer ist.

Der Erfindung liegt die Aufgabe zugrunde, diese Nachteile zu vermeiden und ein Verfahren und eine Einrichtung der eingangs genannten Art zu schaffen, die auch bei grossformatigen Rundprofilen das rissfreie Umbiegen des Giessstrangs entlang der Richtstrecke gewährleistet.

Diese Aufgabe wird erfindungsgemäss dadurch gelöst, dass der Strangmantel innerhalb der Richtstrecke zumindest oberseitig aufgeheizt wird.

Dadurch können insbesondere die dort auftretenden Zuspannungen soweit abgebaut werden, dass der Strang beim Richten desselben ohne Rissbildung standhält, während der Strangkern den jeweils erreichten Erstarrungsgrad weitgehend unverändert beibehält. Der Strangmantel ist seitlich weitgehend spannungsfrei. Zwecks einer einfachen Betriebsweise sieht die Erfindung dennoch vor, den Strangmantel vollumfänglich aufzuheizen.

Die Heizleistung kann erfindungsgemäss den im Strangmantel entlang der Richtstrecke örtlich auftretenden Spannungen angepasst werden. Auf diese Weise ist es möglich, die Betriebsweise der Anlage verfahrenstechnisch zu optimieren.

In diesem Sinne ist es auch gemäss der Erfindung vorgesehen, dass der Strangmantel in mehreren vorzugsweise gleichmässig angeordneten

Teilzonen der Richtstrecke aufgeheizt wird. Dadurch ist die Heizleistung den unterschiedlichen Anforderungen in den einzelnen Richtstreckenabschnitten anpassbar.

Die beim Richten des Strangs auftretenden Spannungen sind naturgemäss im Bereich der Streckung der Strangführung besonders gross. Aus diesem Grund sieht die Erfindung vor, den Strangmantel vorzugsweise im gesamten Richtstreckenabschnitt aufzuheizen.

Zwecks einer gleichmässigen, feinfühlig steuerbaren und die Strangoberfläche schonenden Aufheizung sieht die Erfindung auch vor, dass der Strangmantel durch Verbrennen eines Luft/Gas-Gemisches in einem porösen Gefüge und Blasen der entstehenden heissen Abgase auf den Strangmantel aufgeheizt wird. Daraus ergibt sich eine flammenlose, volumetrische Verbrennung mit einer gut kontrollierbaren und stabilen Verbrennung des Energieträgers, einem hohen Umwandlungsgrad der Energie in Strahlungsenergie, einem grossen Regelbereich der eingebrachten Heizenergie sowie grossflächig ausströmenden Abgasen.

Die erfindungsgemässe Einrichtung zur Durchführung des Verfahrens weist mindestens einen Porenbrenner mit einem mit Keramikschaum oder ähnlichen Strukturen gefüllten Reaktor auf, dessen heissen Abgase den Strangmantel vollumfänglich umströmen. Da die Rissgefahr erfahrungsgemäss auf der Oberseite des Strangmantels grösser ist, ist es zweckmässig, die Austrittsöffnung des Reaktors gezielt dorthin zu richten, damit die heissen Abgase zuerst den am stärksten rissgefährdeten Strangbereich aufheizen können.

Da die Rissgefahr insbesondere innerhalb der Richttreibereinrichtung im auslaufseitigen Strangführungsbereich am grössten ist, sieht die Erfindung vor, die Einrichtung mit mehreren vorzugsweise gleichmässig verteilt angeordneten Porenbrennern auszustatten, die in den Zwischenräumen zwischen den Richtwalzenpaaren der Richttreibereinrichtung aufgestellt sind. Eine solche Einrichtung ist einerseits platzsparend und ermöglicht andererseits eine fein abgestimmte Aufheizung des Giessstrangs.

Bei besonders grossen Formaten ist es im Sinne der Erfindung zweckmässig, die Einrichtung zusätzlich mit mindestens einem vor der Richttreibereinrichtung angeordneten Porenbrenner zu versehen. Damit wird der Rissbildungsgefahr über einen längeren Abschnitt der Strangführung vorgebeugt.

Die Erfindung wird nachfolgend anhand eines Ausführungsbeispiels unter Bezugnahme auf die Zeichnung näher erläutert. Es zeigen:
- Fig. 1: die erfindungsgemässe Führungs- und Richteinrichtung, in der Seitenansicht schematisch dargestellt, und
- Fig. 2: einen Porenbrenner für die Einrichtung aus Fig. 1, ebenfalls schematisch, im Schnitt und vergrössert dargestellt.

Die in Figu.1 gezeigte Führungs- und Richteinrichtung 1 ist Teil einer Stranggiessanlage zum Erzeugen grossformatiger Rundprofile aus Stahl oder einem ähnlichen Werkstoff. Der geschmolzene Stahl wird einer Kokille 2 zugeführt, an deren Kokillenaustritt 3 eine Strangführung 4 sich anschliesst. Der aus der Kokille 2 austretende Giesstrang 5 wird im oberen Abschnitt der Führungsstrecke durch längliche Tunnelelemente 6a bis 6d hindurchgeführt, in welchen der Giessstrang 5 je nachdem isoliert oder erwärmt wird. Diese Tunnelelemente 6a bis 6d können rundum geschlossen oder vorteilhaft unten offen ausgestaltet sein. Die ersten drei Tunnelelemente 6a bis 6c können zum Beispiel so ausgebildet sein, dass eine Abkühlung des durch diese laufenden Stranges erfolgt, indessen bei einem nachfolgenden Tunnelelement 6d eine Isolierung ohne Abkühlung bzw. sogar ein Heizen des Stranges bewirkt wird.

In dem sich daran anschliessenden Abschnitt der Führungsstrecke ist eine Richttreibereinrichtung 7 mit Richtwalzenpaaren 7a bis 7h angeordnet. Zwischen diesen sind weitere schmale Tunnelelemente 8a bis 8g eingebaut. Der mittlerweile aussen versteifte Giessstrang 5 wird dort mit den Richtwalzenpaaren 7a bis 7h gerichtet und einem sich daran anschliessenden Reduzierwalzwerk 9 zugeführt.

Die Tunnelelemente 8b, 8d und 8f sind mit Porenbrennern 10 ausgerüstet. Einer dieser Brenner ist schematisch in Figur 2 dargestellt. Die Tunnelelemente 8b, 8d und 8f weisen eine obere Deckenwand 11 auf, auf welcher der jeweilige Porenbrenner 10 aufgestellt ist. Vorzugsweise ist jeweils auch auf der unteren Seite dieser Tunnelelemente 8b, 8d und 8f eine nicht näher gezeigte Wand, die mit Vorteil mit Öffnungen oder dergleichen ist, vorgesehen, so dass diese Tunnelelemente besser isolieren.

Dieser Porenbrenner 10 besteht im wesentlichen aus einem Brenngas- und Luftzufuhranschluss 12 und einer sich daran anschliessenden Reaktorzelle 13, die mit einer Füllung 14 aus porösem Keramikschaum ausgefüllt ist. Dort läuft die Verbrennungsreaktion des vorgemischten Brenngas/Luft-Gemisches ab, mit dem Ergebnis einer flammenlosen volumetrischen Verbrennung. Das aus der Reaktorzelle 13 ausströmende Abgas umströmt den Giesstrang 5 vollumfänglich und erhitzt den Strangmantel 15 vorteilhaft im oberen Bereich mehr als auf der unteren Seite, ohne in nennenswertem Mass den Strangkern 16 gleichzeitig aufzuheizen.

Die Porenbrenner 10 ermöglichen eine sehr gut kontrollierbare und stabile Verbrennung des Energieträgers, einen sehr hohen Umwandlungsgrad der Energie in Strahlungsenergie, ein gleichmässig und grossflächig ausströmendes Abgas sowie einen sehr hohen Regelbereich der eingebrachten Heizenergie, so dass die Heizleistung der einzelnen Brenner gut den örtlich gegebenen Anforderungen anpassbar ist.

Vor der Richttreibereinrichtung 7 ist ein zusätzlicher Porenbrenner 17 im länglichen Tunnelelement 6d der Strangführung angeordnet. Er ist genauso wie die Porenbrenner 10 der Richttreibereinrichtung 7 ausgebildet und hat ebenso wie diese die Funktion, den Strangmantel 15 aufzuheizen, um auch dort die Gefahr von Rissbildungen zu vermeiden. Da diese Gefahr mit dem Fortschreiten des Erstarrungsprozesses zunehmend wächst, ist es jedenfalls zweckmässig, die Porenbrenner 10 bzw. 17 im auslaufseitigen Bereich der Strangführung anzuordnen, in welcher der Strangmantel bereits in erheblichem Masse versteift ist. In diesem Sinne sind selbstverständlich innerhalb und ausserhalb der Richttreibereinrichtung andere Brenneranordnungen denkbar, jeweils in Anpassung an die jeweiligen Bedingungen.

Es ist ebenfalls im Rahmen der Erfindung möglich, die Brenner abweichend von der beschriebenen Ausführung zu gestalten, sofern sie dazu geeignet sind, die Ober- und Unterseite des Strangmantels umfänglich gleichmässig aufzuheizen. In dieser Hinsicht hat die beschriebene Ausführung den Vorteil, dass die aus dem Reaktor 13 ausströmenden heissen Abgase direkt die am stärksten rissgefährdete Oberseite des Strangs aufheizen, während die weniger rissgefährdete Unterseite erst nachfolgend durch nicht ganz so heisse Abgase aufgeheizt wird.

Die Steuerung der Brennerleistung erfolgt bei den einzelnen Brennern in Abhängigkeit von ihrer Lage in der Richtstrecke. Zu diesem Zweck sind entlang der Strangführung Temperatursensoren 18 vorgesehen.

Die beschriebene Anlage ist mit einer vom Kokillenaustritt 3 bis zum Austritt aus der Richttreibereinrichtung 7 durchgehend gebogenen Strangführung ausgerüstet.

Die Erfindung ist aber selbstverständlich auch bei Anlagen anwendbar, deren Strangführung nach dem Kokillenaustritt zunächst senkrecht verläuft, um erst anschliessend in eine gebogene Führungsstrecke überzugehen.

Theoretisch könnte auch eine Aufheizung des Strangmantels nur auf seiner Oberseite erfolgen, damit zumindest diese beim Strecken des Stranges entstehenden Zugspannungen zu reduzieren.

## Patentansprüche

1. Verfahren zum Führen und Richten des Strangs in einer Stranggiessanlage für grossformatige Rundprofile aus Stahl oder ähnlichen Werkstoffen, **dadurch gekennzeichnet, dass**
der Strangmantel (15) innerhalb der Richtstrecke aufgeheizt wird.

2. Verfahren nach Anspruch 1, **dadurch gekennzeichnet, dass** der Strangmantel (15) vollumfänglich aufgeheizt wird.

3. Verfahren nach Anspruch 1 oder 2, **dadurch gekennzeichnet, dass** die Heizleistung den im Strangmantel (15) entlang der Richtstrecke örtlich auftretenden Dehnungen angepasst wird.

4. Verfahren nach einem der Ansprüche 1 bis 3, **dadurch gekennzeichnet, dass**
der Strangmantel (15) in mehreren vorzugsweise gleichmässig angeordneten Teilzonen (8b, 8d, 8f) der Richtstrecke aufgeheizt wird.

5. Verfahren nach einem der Ansprüche 1 bis 4, **dadurch gekennzeichnet, dass**
der Strangmantel (15) durch Verbrennen eines Luft/Gas-Gemisches in einem porösen Gefüge (14) und Blasen der heissen Abgase auf den Strangmantel (15) aufgeheizt wird.

6. Einrichtung zur Durchführung des Verfahrens nach einem der Ansprüche 1 bis 5,
**dadurch gekennzeichnet, dass**
sie mindestens einen Porenbrenner (10, 17) mit einem mit Keramikschaum oder ähnlichen Strukturen gefüllten Reaktor (13) aufweist, dessen heissen Abgase den Strangmantel (15) zumindest auf seiner Oberseite beaufschlagen.

7. Einrichtung nach Anspruch 6, **dadurch gekennzeichnet, dass** die Austrittsöffnung der Reaktorzelle (13) auf die Oberseite des Strangmantels (15) gerichtet ist, so dass auf der Oberseite des Strangmantels eine grössere Erwärmung als auf dessen Unterseite erfolgt.

8. Einrichtung nach Anspruch 6 oder 7, **dadurch gekennzeichnet, dass**
sie eine im auslaufseitigen Strangführungsbereich befindliche Richttreibereinrichtung (7) mit mehreren vorzugsweise gleichmässig verteilt angeordneten Porenbrennern (10) aufweist, die in Zwischenräumen zwischen den Richtwalzenpaaren (7a bis 7h) der Richttreibereinrichtung (7) eingebaut sind.

9. Einrichtung nach Anspruch 8, **dadurch gekennzeichnet, dass** sie mit mindestens einem zusätzlich vor der Richttreibereinrichtung (7) angeordneten Porenbrenner (17) versehen ist.

10. Einrichtung nach einem der Ansprüche 6 bis 9, **dadurch gekennzeichnet, dass**
dem mindestens einen Porenbrenner (10, 17) jeweils ein den Strangmantel (15) zumindest teilweise umgebendes Tunnelelement (8b, 8d und 8f) zugeordnet ist, durch welches diese Abgase um den Strangmantel herum geleitet werden.

11. Einrichtung nach einem der Ansprüche 6 bis 10, **dadurch gekennzeichnet, dass**
der aus der Kokille (2) austretende Giesstrang (5) im oberen Abschnitt der Führungsstrecke durch vorzugsweise mehrere längliche Tunnelelemente (6a bis 6d) hindurchgeführt wird, in welchen der Giessstrang (5) je nachdem isoliert oder erwärmt wird.
